# EUROPÄISCHE PATENTSCHRIFT

(11) **EP 0 312 871 B1**
(45) Veröffentlichungstag und Bekanntmachung des Hinweises auf die Patenterteilung: **02.02.1994**
(21) Anmeldenummer: 88116773.8
(22) Anmeldetag: 10.10.1988
(51) Int. Cl.: H01R 25/14

(54) **Adapter mit einem Gehäuse zum Anschluss von Gasentladungslampen beziehungsweise Niederspannungsglühlampen an Stromschienen**
Adapter with a housing for connecting fluorescent or low voltage lamps to contact rails
Adaptateur avec un boîtier pour la connexion de lampes fluorescentes ou à basse tension à des rails

(30) Priorität: 20.10.1987 AT 2773/87
(43) Veröffentlichungstag der Anmeldung: 26.04.1989
(73) Patentinhaber: Zumtobel Aktiengesellschaft, A-6850 Dornbirn (AT)
(72) Erfinder: Jagschitz, Otto, Dipl.-Ing., A-6840 Götzis (AT)
(74) Vertreter: Hefel, Herbert, Dipl.-Ing.

(56) Entgegenhaltungen:
- DE-A- 1 815 041
- GB-A- 2 052 178
- GB-A- 2 120 024
- US-A- 3 150 908

## Beschreibung

Die Erfindung bezieht sich auf einen z.B. aus der GB-A-2 120 024 bekannten Adapter mit einem Gehäuse zum Anschluß von Gasentladungslampen beziehungsweise Niederspannungsglühlampen an Stromschienen von im wesentlichen U-förmigen Querschnitt, in deren Innerem spannungsführende Leiter angeordnet sind und das Gehäuse einen ersten Abschnitt aufweist, der bei funktionsgerechtem Einsatz in das Innere der Schiene ragt und der verstellbare Riegelglieder aufweist zur Fixierung des Adapters an der Stromschiene und ferner verstellbare elektrisch leitende Kontaktfahnen zum elektrischen Anschluß des Verbrauchers und ferner einen außerhalb der Stromschiene liegenden zweiten Abschnitt mit Stellhebel zur Betätigung der Riegelglieder und/oder der Kontaktfahnen und an diesem zweiten Abschnitt die Gasentladungslampe direkt oder indirekt angeschlossen ist.

Unter dem Begriff "Adapter" werden Anschlußvorrichtungen verstanden, mit welchen der Verbraucher nicht nur mechanisch und elektrisch mit der Stromschiene verbunden werden kann, diese Adapter lassen sich auch entlang der Stromschiene verschieben, so daß der Verbraucher an jeder beliebigen Stelle der Stromschiene angeschlossen werden kann. Als Verbraucher kommen bei solchen Stromschienen vor allem Leuchten in Betracht. Solche Stromschienen werden in Schaufenstern montiert zur Ausleuchtung derselben, in Ausstellungsräumen, aber auch in Wohn- und Arbeitsräumen. Wurden bislang die Leuchten mit herkömmlichen Glühlampen bestückt, die direkt und unmittelbar mit Netzspannung betrieben werden, so sind Bestrebungen im Gange, auch hier Niederspannungsglühlampen, bzw. Gasentladungslampen einzusetzen und zwar aus jenen Gründen, die für die Verwendung dieser Lampen sprechen. Solche Lampen können aber nicht mit der üblichen Netzspannung betrieben werden. Gasentladungslampen benötigen Vorschaltgeräte, und die Niederspannungsglühlampen benötigen zur Erzeugung der hier erforderlichen Betriebsspannung einen Frequenz- und Spannungswandler.

Bisher wurden diese Geräte zum Betrieb der erwähnten Lampen unterhalb des Adapters in einem eigenen Gehäuse untergebracht was nicht nur einen unbefriedigenden Anblick bietet, sondern vor allem die Bauhöhe der Einrichtung als Ganzes außerordentlich vergrößert. Die gesamte Stromführungsschiene über einen Spannungs- und Frequenzwandler zu speisen, um für eventuell verwendete Niederspannungslampen die notwendigen Ströme und Spannungen zur Verfügung zu haben, ist aber praktisch nicht möglich. Da hier wegen der niedrigen Betriebsspannung von einigen Volt sehr hohe Ströme fließen, müßten in der Stromschiene Leiter mit großen Querschnitten untergebracht werden, wozu jedoch in diesen Schienen kein ausreichender Platz zur Verfügung steht.

Die Erfindung zielt nun darauf ab, diese aufgezeigten Nachteile zu beseitigen, was vorschlagsgemäß dadurch gelingt, daß innerhalb des Gehäuses ein elektronisches Vorschaltgerät und/oder ein elektronischer Transformator vorgesehen ist und die das Vorschaltgerät bzw. den Transformator bildenden Schaltglieder wie Spulen, Kondensatoren, Widerstände, Transistoren u. dgl. auf mindestens einer Leiterplatte angeordnet sind.

Die Zeichnung veranschaulicht die Erfindung, ohne sie auf die gezeigten Ausführungsbeispiele einzuschränken. Es zeigen: Fig. 1 einen Adapter in Ansicht; Fig. 2 in Seitensicht (Blickrichtung Pfeil A in Fig. 1); Fig. 3 in Seitensicht (Blickrichtung Pfeil B in Fig. 1); Fig. 4 eine Ansicht nach Fig. 1, jedoch ist das Gehäuse zum Teil aufgerissen und die Darstellung in einem vergrößertem Maßstab gegenüber Fig. 1; Fig. 5 ist eine Seitensicht (Pfeil B in Fig. 1), jedoch bei abgenommenem Gehäusedeckel und im selben Maßstab wie Fig. 4; Fig. 6 veranschaulicht die Ansicht eines weiteren Ausführungsbeispieles.

Der Adapter nach den Fig. 1 bis 3, die ihn in verschiedenen Ansichten zeigen, besitzt ein Gehäuse 1 mit einem ersten oberen Abschnitt 2 und einem unteren Abschnitt 3. Bei funktionsgerechtem Einsatz ist der obere Abschnitt 2 von der hier nicht gezeigten Stromschiene zur Gänze aufgenommen, die in der Regel einen U-förmigen Querschnitt besitzt, in welchem spannungsführende Leiter liegen. An bzw. in diesem Abschnitt 2 sind Riegelglieder 4 und elektrische Kontaktfahnen 5, welche um eine hier gemeinsame Achse, die in der Zeichenebene (Fig. 1) liegt, schwenkbar sind, wobei in der eingeschwenkten Stellung diese Riegelglieder 4 und die Kontaktfahnen 5 vom oberen Abschnitt 2 des Gehäuses 1 zur Gänze aufgenommen werden, so daß dieser Abschnitt 2 in die Stromschiene eingefahren bzw. eingesetzt werden kann. Fig. 2 veranschaulicht diese Riegelglieder 4 und Kontaktfahnen 5 in ausgeschwenkter Stellung also in ihrer Aktivstellung. Zur Betätigung dieser Teile 4 und 5 dient hier eine gerändelte Scheibe 6. Die in diesem Zusammenhang verwendete Mechanik ist zweckmäßigerweise so ausgebildet, daß bei der aktiven Stellung der erwähnten Teile 4 und 5 diese verriegelt sind. Am Boden 7 des Gehäuses 1 ist ein Rohrstück befestigt, an welchem über ein Gelenk oder Scharnier, das hier nicht dargestellt ist, die eigentliche Leuchte angelenkt ist. Aus Herstellungs- und Montagegründen ist das Gehäuse 1 zweckmäßigerweise zweigeteilt gefertigt. Die Trennebene liegt parallel zur Zeichenebene bei der Darstellung nach Fig. 1. Die Trennlinie 9 der beiden Gehäuseteile ist aus Fig. 2 erkennbar. Die Trennebene steht bei der Darstellung nach Fig. 2 rechtwinkelig auf der Zeichenebene zu dieser Figur. Stirnseitig ist das Gehäuse 1 durch einen Gehäusedeckel 10 verschlossen, der mit dem Gehäuse 1 durch Riegelteile und/oder Schrauben 23 fest, jedoch lösbar verbunden ist.

Sind nun im linken Teil des Gehäuses 1 (Fig. 1 und 4) jene Mechanismen untergebracht, mit denen die Riegelglieder 4 und die Kontaktfahnen 5 verschwenkt werden, so ist im restlichen Teil des Gehäuses 1 das elektronische Vorschaltgerät bzw. der elektronische Transformator für den Betrieb der Lampe untergebracht. Die Bauteile für diese elektronischen Geräte, nämlich Spulen 11, Transistoren 12, Widerstände 13, Kondensatoren 14 u. dgl. mehr sind auf zwei Leiterplatten 15 und 16 angeordnet, welche zueinander rechtwinkelig stehen, und welche sich in Seitensicht (Fig. 5) als T- darstellen. Die eine Leiterplatte 16 liegt nahe am Boden 7 des Gehäuses 1 und zu ihm parallel, wogegen die dazu rechtwinkelig stehende zweite Leiterplatte 15 bis in den oberen Abschnitt 2 des Gehäuses 1 ragt, was sowohl die Fig. 4 wie auch die Fig. 5 anschaulich macht. Zur Halterung und Fixierung dieser Leiterplatten 15 und 16 im Inneren des Gehäuses sind schlitzartige Führungsnuten 17 und 18 vorgesehen, welche die Ränder der Leiterplatten 15 und 16 aufnehmen, wenn diese Leiterplatten bei der Montage seitlich (in der Richtung des Pfeiles 19 in Fig. 4) in das Gehäuse 1 eingeschoben werden.

Innerhalb des Gehäuses 1 und mit den Kontaktfahnen 5 elektrisch leitend verbunden sind weitere Kontaktfahnen 20 und 21, die mit randseitigen, an der Leiterplatte 15 angeordneten Kontaktelementen 22, bei der Montage in elektrisch leitende Verbindung treten.

Die beiden Leiterplatten 15 und 16 werden in der vorgesehenen Lage durch den das Gehäuse 1 seitlich abschließenden Gehäusedeckel 10 festgehalten. Dieser kann mit Schrauben 23 und eventuell einem Schnappriegel fixiert werden.

Wenn beim gezeigten Ausführungsbeispiel die Leiterplatten 15 und 16 von der Stirnseite her in das Gehäuse 1 eingesetzt und dabei über die Kontaktfahnen 20, 21, 22 mit den spannungsführenden Leitern in der Stromschiene verbunden werden, so liegt es im Rahmen der Erfindung, an einer Flachseite des Gehäuses 1 einen verschließbaren und abnehmbaren Gehäusedeckel anzuordnen, der parallel zur Zeichenebene bei der Darstellung nach den Fig. 1 und 4 liegen würde. Ferner wäre es auch möglich, die Leiterplatten 15 und 16, die ja miteinander fest verbunden sind, von unten her in das Gehäuse 1 einzufügen. Alle diese Möglichkeiten sind durchaus denkbar, wobei jedoch die in der Zeichnung dargestellte Montageart zweckmäßig erscheint, da hier im Inneren des Gehäuses 1 in Längsrichtung verlaufende Führungen 17 und 18 vorgesehen werden können, die den sicheren Halt der Leiterplatten innerhalb des Gehäuses gewährleisten.

Das Einfügen bzw. Einsetzen der Leiterplatten 15 und 16 von unten oder von der Seite her wäre dann als zweckmäßig zu betrachten, wenn am Adapter im Bereich beider Stirnseiten Kontaktfahnen 5 und Riegelglieder 4 sowie die dazugehörenden Stellglieder 6 vorhanden wären, wie dies beispielsweise Fig. 6 veranschaulicht, die einen solchen Adapter in Ansicht und schematisch zeigt. Der Deckel 24 ist hier absatzartig gestuft wie auch das Gehäuse 1 und ist - Fig. 6 - rechtwinkelig zur Zeichenebene nach oben abhebbar, wenn die Verbindungsmittel gelöst worden sind.

Ist beim Ausführungsbeispiel nach den Fig. 1 bis 3 das aus zwei getrennten Schalen gefertigte Gehäuse 1 an seiner einen Stirnseite mit einem Deckel 10 verschlossen, so liegt es im Rahmen der Erfindung, die Teilungsebene an einer anderen Stelle vorzusehen. Beispielsweise können in einem Gehäuseabschnitt - links der Teilungsebene - die mechanischen und elektrischen Riegel und Verbindungsglieder liegen, im anderen Gehäuseteil - rechts der Teilungsebene - die Leiterplatten 15 und 16. Auch in einem solchen Fall der Ausgestaltung des Gehäuses 1 kann für die Aufnahme und Führung dieser Leiterplatten 15 und 16 und für ihre Halterung eine relativ lange Führungsnut vorgesehen werden.

Da die vom Handel zur Verfügung gestellten elektronischen Bauteile sehr klein sind, können diese elektronischen Vorschaltgeräte bzw. Transformatoren in diesen Adaptern untergebracht werden, ohne daß das Gehäuse der bisherigen Adapter erheblich vergrößert werden muß.

Ist bei den gezeigten Ausführungsbeispielen vorgesehen, daß am Boden 7 des Gehäuses ein Rohrstück 8 herausgeführt wird, welches als Träger für die Lampe oder Leuchte dient, so wäre es grundsätzlich möglich, hier auch ein Kabel herauszuleiten, welches endseitig dann mit einem oder mehreren Beleuchtungskörpern verbindbar ist.

Beim gezeigten Ausführungsbeispiel sind im Adapter 2 Leiterplatten 15 und 16 angeordnet. Wenn ein Vorschaltgerät oder ein Transformator benötigt wird, der eine geringere elektrische Leistung aufweist, so liegt es im Rahmen der Erfindung, die das Vorschaltgerät bzw. den Transformator bildenden Schaltglieder auf einer einzigen Leiterplatte anzuordnen. Diese Leiterplatte kann entweder parallel zum Boden 7 des Gehäuses vorgesehen sein oder aber dazu senkrecht stehend. In der Regel wird man der aufrechten Anordnung der Leiterplatte den Vorzug einräumen.

## Patentansprüche

1. Adapter mit einem Gehäuse (1) zum Anschluß von Gasentladungslampen beziehungsweise Niederspannungsglühlampen an Stromschienen von im wesentlichen U-förmigem Querschnitt, in deren Innerem spannungsführende Leiter angeordnet sind und das Gehäuse (1) einen ersten Abschnitt (2) aufweist, der bei funktionsgerechtem Einsatz in das Innere der Schiene ragt und der verstellbare Riegelglieder (4) aufweist zur Fixierung des Adapters an der Stromschiene und ferner verstellbare elektrisch leitende Kontaktfahnen (5) zum elektrischen Anschluß des Verbrauchers und ferner einen außerhalb der Stromschiene liegenden zweiten Abschnitt (3) mit Stellhebel (6) zur Betätigung der Riegelglieder (4) und/oder der Kontaktfahnen (5) und an diesem zweiten Abschnitt (3) die Gasentladungslampe direkt oder indirekt angeschlossen ist, dadurch gekennzeichnet, daß innerhalb des Gehäuses (1) ein elektronisches Vorschaltgerät und/oder ein elektronischer Transformator vorgesehen ist und die das Vorschaltgerät bzw. den Transformator bildenden Schaltglieder (11, 12, 13, 14) wie Spulen, Kondensatoren, Widerstände, Transistoren u. dgl. auf mindestens einer Leiterplatte angeordnet sind.

2. Adapter nach Anspruch 1, dadurch gekennzeichnet, daß zwei Leiterplatten (15, 16) vorgesehen sind, wobei die eine Leiterplatte (16) nahe dem Boden (7) des Gehäuses (1) und im wesentlichen parallel dazu verläuft und die andere Leiterplatte (15) dazu rechtwinkelig angeordnet ist und sich bis in den ersten Abschnitt (2) des Gehäuses (1) erstreckt und die Anordnung der Leiterplatten zueinander in Achsrichtung des Gehäuses (1) gesehen ein T-bilden.

3. Adapter nach Anspruch 1, dadurch gekennzeichnet, daß mindestens eine der Leiterplatten (15) an einer Stirnseite bzw. am Rand Kontaktelemente (22) aufweist, welche mit dazu korrespondierenden Kontaktelementen (20, 21) im Gehäuse (1) in elektrisch leitender Steckverbindung stehen.

4. Adapter nach einem der Ansprüche 1 bis 3, dadurch gekennzeichnet, daß das Gehäuse (1) mindestens zweigeteilt ist und die Teilungsebene rechtwinkelig zur Längsachse des Gehäuses (1) steht, wobei im einen Gehäuseteil die verstellbaren Riegelglieder (4) und die verstellbaren elektrischen Kontaktfahnen (5) angeordnet sind und vom anderen Gehäuseteil die Leiterplatten (15, 16) aufgenommen sind.

5. Adapter nach Anspruch 4, dadurch gekennzeichnet, daß im Gehäuseinneren, und zwar im bodennahen Bereich, und/oder im oberen Abschnitt (2) nuten- oder schlitzartige Führungen (17, 18) vorgesehen sind zur Aufnahme der Ränder der Leiterplatte (15, 16).

6. Adapter nach Ansprüch 2, dadurch gekennzeichnet, daß die bodennahe Leiterplatte (16) im unteren oder zweiten Abschnitt (3) des Gehäuses (1) angeordnet ist und die Breite dieses unteren Abschnittes (3) größer ist als die Breite des oberen Abschnittes (2), beispielsweise doppelt so groß.

7. Adapter nach Anspruch 1, dadurch gekennzeichnet, daß, falls die den Transformator bzw. Vorschaltgeräte bildenden Schaltglieder auf einer einzigen Leiterplatte angeordnet sind, diese im Gehäuse (1) aufrecht stehend eingefügt ist.

## Claims

1. An adapter comprising a housing (1) for connecting gas-discharge lamps or low voltage incandescent lamps to supply tracks of substantially U-shaped cross-section, inside which live conductors are arranged, and the housing (1) has a first portion (2) which in functional use projects into the interior of the track, and which has adjustable locking elements (4) for fixing the adapter to the supply track and also adjustable, electrically conductive contact lugs (5) for the electrical connection of the load, and also has a second portion (3) situated outside the supply track comprising an adjusting lever (6) for operating the locking elements (4) and/or the contact lugs (5), and the gas-discharge lamp is directly or indirectly connected to this second portion (3), characterised in that an electronic ballast and/or an electronic transformer is provided inside the housing (1) and the circuit elements (11, 12, 13, 14) constituting the ballast or the transformer, such as coils, capacitors, resistors, transistors and the like, are arranged on at least one printed circuit board.

2. An adapter according to claim 1, characterised in that two printed circuit boards (15, 16) are provided, one printed circuit board (16) extending close to the base (7) of the housing (1) and substantially parallel thereto, and the other printed circuit board (15) being arranged at right angles to it and extending into the first portion (2) of the housing (1), and the printed circuit boards being arranged in a T-shape in relation to one another, viewed in the axial direction of the housing (1).

3. An adapter according to claim 1, characterised in that at least one of the printed circuit boards (15) has contact elements (22) on one end surface or on the edge which are in electrically conductive plug and socket connection with corresponding contact elements (20, 21) in the housing (1).

4. An adapter according to one of claims 1 to 3, characterised in that the housing (1) is divided into at least two parts and the plane of division is at right angles to the longitudinal axis of the housing (1), the adjustable locking elements (4) and the adjustable electrical contact lugs (5) being arranged in one housing part and the printed circuit boards (15, 16) being held by the other housing part.

5. An adapter according to claim 4, characterised in that guides (17, 18) in the form of grooves or slots are provided in the interior of the housing, namely in the region close to the base, and/or in the upper portion (2) to hold the edges of the printed circuit board (15, 16).

6. An adapter according to claim 2, characterised in that the printed circuit board (16) situated close to the base is arranged in the lower or second portion (3) of the housing (1) and the width of this lower portion (3) is greater than the width of the upper portion (2), for instance twice its size.

7. An adapter according to claim 1, characterised in that, if the circuit elements constituting the transformer or ballasts are arranged on a single printed circuit board, this printed circuit board is installed upright in the housing (1).

## Revendications

1. Adaptateur avec un boîtier (1) pour brancher des lampes à décharge de gaz ou des lampes à incandescence basse tension sur des rails d'alimentation en courant de section essentiellement en U, à l'intérieur desquels sont disposés des conducteurs amenant la tension et le boîtier (1) présente une première partie (2) qui, lors de la mise en oeuvre appropriée pénètre à l'intérieur du rail et qui présente des organes de verrouillage (4) réglables pour fixer l'adaptateur sur le rail de courant et en outre des broches de contact (5) électriquement conductrices réglables pour brancher électriquement le consommateur et en outre une deuxième partie (3) située en dehors du rail de courant avec un levier de réglage (6) pour actionner les organes de verrouillage (4) et/ou les broches de contact (5) et sur cette deuxième partie (3) on branche directement la lampe à décharge de gaz ou indirectement, caractérisé en ce qu'à l'intérieur du boîtier (1) se trouve un appareil électronique branché à la suite et/ou un transformateur électronique et que des composants (11, 12, 13, 14) formant l'appareil branché à la suite ou le transformateur, tels que bobines, condensateurs, résistances, transistors et analogues, sont disposés sur au moins un circuit imprimé.

2. Adaptateur selon la revendication 1, caractérisé en ce qu'on prévoit deux circuits imprimés (15, 16), l'un des circuits imprimés (16) est à proximité du fond (7) du boîtier (1) et s'étend essentiellement parallèlement à lui et l'autre circuit imprimé (15) est disposé perpendiculairement au premier et s'étend jusqu'à la première partie (2) du boîtier (1) et l'implantation des circuits imprimés, l'un par rapport à l'autre forme un T vu dans le sens de l'axe du boîtier (1).

3. Adaptateur selon la revendication 1, caractérisé en ce qu'au moins l'un des circuits imprimés (15) présente à une face frontale ou au bord des éléments de contact (22) qui sont en communication d'insertion électriquement conductrice avec les éléments de contact correspondants (20, 21) dans le boîtier (1).

4. Adaptateur selon l'une des revendications 1 à 3, caractérisé en ce que le boîtier (1) est au moins en deux parties et que le plan de partage est perpendiculaire à l'axe longitudinal du boîtier (1), dans une partie du boîtier se trouvent les organes de verrouillage (4) réglables et les broches de contact (5) électrique réglables et dans l'autre partie de boîtier se trouvent les circuits imprimés (15, 16).

5. Adaptateur selon la revendication 4, caractérisé en ce qu'à l'intérieur du boîtier, et plus précisément à proximité du fond et/ou dans la partie supérieure (2) se trouvent des guidages (17, 18) en forme de rainures ou de fentes pour recevoir les bords des circuits imprimés (15, 16).

6. Adaptateur selon la revendication 2, caractérisé en ce que le circuit imprimé (16) proche du fond est placé dans la partie (3) inférieure ou la deuxième partie du boîtier (1) et que la largeur de cette partie inférieure (3) est supérieure à la largeur de la partie supérieure (2) par exemple le double.

7. Adaptateur selon la revendication 1, caractérisé en ce qu'au cas ou les composants formant le transformateur ou les appareils branchés à la suite sont placés sur un seul circuit imprimé, celui-ci est inséré débout dans le boîtier (1).
